# EUROPÄISCHE PATENTSCHRIFT

(11) **EP 1 112 129 B1**
(45) Veröffentlichungstag und Bekanntmachung des Hinweises auf die Patenterteilung: **28.08.2002**
(21) Anmeldenummer: 99969358.3
(22) Anmeldetag: 14.09.1999
(51) Int. Cl.: B21B 38/12, B21B 37/28, B21B 37/62

(54) **VERFAHREN ZUR ERZEUGUNG BESTIMMTER PRODUKTEIGENSCHAFTEN BEIM WALZEN VON STAHLQUALITÄTEN IM AUSTENITISCHEN, GEMISCHT AUSTENITISCH-FERRITISCHEN UND FERRITISCHEN BEREICH**
METHOD OF PRODUCING PARTICULAR PRODUCT CHARACTERISTICS IN THE ROLLING OF AUSTENTIC, MIXED AUSTENTIC AND FERRITIC AND FERRITIC STEEL QUALITIES
PROCEDE DE PRODUCTION DES PRODUITS AYANT CERTAINES PROPRIETES LORS DU LAMINAGE D'ACIER DE QUALITE AUSTENITIQUE, MIXTE AUSTENITIQUE-FERRITIQUE ET FERRITIQUE

(30) Priorität: 17.09.1998 DE 19844305
(43) Veröffentlichungstag der Anmeldung: 04.07.2001
(73) Patentinhaber: SMS Demag AG, 40237 Düsseldorf (DE)
(72) Erfinder: RUNDE, Wilfried, D-47506 Neukirchen-Vluyn (DE); SKODA-DOPP, Ulrich, D-47051 Duisburg (DE)
(74) Vertreter: Meissner, Peter E., Dipl.-Ing.
(86) Internationale Anmeldenummer: DE9902970
(87) Internationale Veröffentlichungsnummer: WO00016919

(56) Entgegenhaltungen:
- EP-A- 0 709 152
- DE-A- 19 503 363
- DE-A- 19 547 438
- US-A- 3 731 508
- PATENT ABSTRACTS OF JAPAN vol. 011, no. 052 (P-548), 18. Februar 1987 (1987-02-18) & JP 61 219822 A (NIPPON KOKAN KK), 30. September 1986 (1986-09-30)
- PATENT ABSTRACTS OF JAPAN vol. 007, no. 183 (M-235), 12. August 1983 (1983-08-12) & JP 58 084606 A (KAWASAKI SEITETSU KK), 20. Mai 1983 (1983-05-20)

## Beschreibung

Die Erfindung betrifft ein Verfahren zur Erzeugung definierter Produkteigenschaften beim Walzen von Stahlqualitäten im austenitischen, gemischt austenitisch-ferritischen und ferritischen Bereich unter Anwendung eines Messverfahrens zur Ermittlung des Walzspaltes eines Arbeitswalzenpaares durch Erfassen der absoluten Position der Stütz- oder Arbeitswalzen auf der jeweils dem Walzspalt abgewandten Seite mittels optischen Positionsmessung.

Für die Dickenregelung wird seit vielen Jahren das Gaugemeter-Verfahren angewendet. Beim Gaugemeter-Verfahren (Fig. 3) wird angenommen, daß die Festigkeit des Walzgutes (cₘₐₜ) im Arbeitsbereich des Walzgerüstes eine lineare Charakteristik hat, d.h. eine größere bzw. kleinere Walzkraft ist, vernachlässigt man die Temperaturkompensation im Arbeitspunkt, ein Maß für eine größere bzw. kleinere Stichabnahme im Walzspalt.

Eine Weiterentwicklung ist das so genannte OGC-Verfahren, das eine genauere Dickenregelung erlaubt. Bei diesem Verfahren wird die Auslenkung von Positionsgebern gemessen, die mit der Walzspaltöffnung direkt korrelieren, so daß man einen der Walzgutdicke entsprechenden Wert erhält. Bei einem Quarto- oder Sextogerüst kann dies die Auffederung bzw. Positionsänderung der Stützwalze sein, die direkt gemessen wird. Eine entsprechendes Meßverfahren ist in der DE 42 03 469 C2 beschrieben.

Unter Berücksichtigung der Walzendurchbiegungen, den Abplattungen zwischen den Walzen, der Abplattung zwischen Walze und Walzgut sowie des Grundschliffes, des Verschleißes und der thermischen Balligkeit der Walzen kann mit diesem Syswtem eine genauere Dickenregelung erfolgen als bisher nach dem Gaugemeterprinzip. Eine Profil-, Planheits- und Konturregelung ist jedoch mit dem bekannten System nicht möglich, hierzu sind zahlreiche andere Systeme und Verfahren bekannt, wie z.B.:
- Arbeitswalzen mit einem bestimmten Grundschliff (symmetrisch / asymmetrisch)
- Verschieben der Arbeitswalzen in axialer Richtung
- Biegen der Arbeitswalzen in vertikaler Richtung
- Schleifen der Arbeitswalzen während des Walzprozesses
- Arbeitswalzen mit bestimmter Winkelstellung zur Walzrichtung (crossing)
- kontrollierte Arbeitswalzenkühlung
- Stützwalzen mit bestimmtem Walzenprofil

Für die Regelung der Walztemperaturen ist ein weiterer Regelkreis erforderlich. Das Ansteuern einer bestimmten Walztemperatur ist eine wichtige Voraussetzung für den Erhalt eines bestimmten Gefüges und somit für das Erreichen gewünschter mechanischer Eigenschaften des Walzgutes. So wird z.B. in einer kontinuierlichen Walzstraße bei gegebener Stichabnahmeverteilung mittels Regelung der Walzgeschwindigkeit sowie der Zwischengerüstkühlung die Endwalztemperatur auf den gewünschten Wert eingestellt. In einer Reversierstraße werden bestimmte Walztemperaturen u.a. durch Kühlungsphasen zwischen den Walzstichen erreicht.

Bisher sind Dicken-, Temperatur- und Profil-, Planheits- sowie Konturreglung getrennte Regelkreise. Nachteiligerweise beeinflussen sich diese einzelnen Regelkreise gegenseitig und -je nach Vorgabe der Prioritäten- werden bestimmte Zielgrößen nicht optimal erreicht.

Gerade beim Walzen einiger Stahlqualitäten im Temperaturbereich unterhalb des Austenitgebietes ergeben sich z.B. für die Dickenreglung große Probleme; denn, wie schon oben erwähnt, baut das Gaugemeter-Verfahren auf einer linearen Walzkraftcharakteristik auf. Es ist aber bekannt, daß bei verschiedenen Stählen unterhalb des Austenitgebietes eine Charakteristik der Fließspannung des Walzgutes vorliegt, die in diesem Temperaturbereich einen nichtlinearen Verlauf hat (Fig. 4). In diesem Bereich bedeutet Walzkraftabfall deshalb nicht immer eine geringere Stichabnahme im Walzspalt, d.h. der Zusammenhang zwischen Walzkraft- und Dickenänderung ist nicht mehr eindeutig gegeben. Auch beim sog. "Flying Gauge Change" (Fig. 5), wo sich die Auslaufdicke innerhalb einer möglichst kurzen Zeit ändert, kann das Gaugemeter-Verfahren nicht angewendet werden, da sich einige den Walzprozeß bestimmende Einflußgrößen (z.B. Walzengeschwindigkeit, Walzkraft, Auslaufdicke) ändern, was durch das Gaugemeterverfahren nicht genau nachgebildet werden kann . Auch beim Walzen in einer Dünnband-Giesswalzanlage funktioniert das Gaugemeter-Verfahren nur bedingt. Denn aufgrund des Giessprozesses können Dicken- und Temperaturschwankungen im Walzgut auftreten, die den Arbeitsbereich einer herkömmlichen Gaugemeter-Regelung überschreiten.

Hier kann man zwar das im Patent DE 4203469 C2 vorgestellte Verfahren benutzen, doch werden dort nur die Walzenballenenden zur Messung herangezogen , was aber kein genaues Maß für die Walzenform liefert, da die Walzenform über die Ballenlängeneben anderen o.g. Systemen- mittels einer steuerbaren Walzenkühlung sowie einer steuerbaren Walzspaltschmierung beeinflußt wird.
Aufgabe der vorliegenden Erfindung ist es, beim Walzen von Stahlqualitäten in unterschiedlichen Temperaturbereichen auf einer Reversierwalzstrasse mit mindestens einem bzw. einer Kontiwalzstrasse mit mindestens zwei Horizontal-Gerüsten, ein kombiniertes Regelungssystem und -verfahren anzuwenden, mit dem automatisch bestimmte Produkteigenschaften bzgl. geometrischer und mechanischer Eigenschaften erreicht werden.
Zur Lösung der Aufgabe wird -ausgehend von dem als OGC bekannten Stand der Technik- ein Verfahren vorgeschlagen, das relativ zur gemessenen absoluten Position der Walzen mittels längs der Walze nebeneinander angeordneter Sensoren die Oberkante der oberen bzw. Unterkante der unteren Walze jeweils über die Ballenlänge segmentweise erfaßt, dass die Meßergebnisse über ein Modell, das neben den Einflüssen der Biege- und Walzenstellsysteme, die Durchbiegungen der Walzen, die Abplattungen zwischen den Walzen, die Abplattung zwischen Arbeitswalze und Walzgut sowie den Verschleiß und die thermische Balligkeit der Walzen berücksichtigt, in eine die Walzspalt- und die Walzgutgeometrie beeinflussende geeignete Regelungen eingreifen, die neben der geforderten Absolutdicke das geforderte Dickenprofil und die Planheitskriterien herbeiführt.

Ausgestaltungen des erfindungsgemäßen Verfahrens sind in den Unteransprüchen definiert.
Die Erfindung wird nachfolgend anhand des Beispiels einer Kontiwalzstraße beschrieben. Es zeigt:
- Fig. 1: die schematische Ansicht einer Walzstraße mit drei Gerüsten,
- Fig. 2: die schematische Ansicht eines Walzensatzes
- Fig. 3: ein bekanntes Gaugemeter-Diagramm,
- Fig.4: die Fließspannungskurve eines ULC-Stahles und
- Fig.5: die graphische Darstellung des Flying Gauge Change

Diese Walzstraße (siehe Fig. 1) besteht aus mindestens drei hintereinander angeordneten Horizontal-Gerüsten 2 bis 3 (Quartos oder/und Sextos), die jeweils mit hydraulischen Anstellungen 4 ausgerüstet sind. Die Arbeitswalzen sind ein- und auslaufseitig mit einer Einrichtung 5 versehen, mit der über die Breite und in der Intensität steuerbar mittels eines Kühl- und/oder Heizmediums berührungsfrei oder kontaktbehaftet die Walzenform beeinflußt werden kann. Einlaufseitig sind unter- bzw. oberhalb der Abstreifer 6 Zufuhrsysteme 7 angeordnet, durch die über die Breite steuerbar ein Schmiermittel auf die Walze bzw. in den Walzspalt gespritzt wird. Vor und hinter der Walzstraße und zwischen den Gerüsten können Einrichtungen 9 vorhanden sein, mit denen über die Breite und in der Intensität steuerbar mittels eines Kühlund/oder Heizmediums berührungsfrei oder kontaktbehaftet die Walzguttemperatur beeinflußt werden kann. Das letzte und evtl. auch vorletzte Gerüst ist mit dem erfindungsgemäßen sog. OGCC-System 8 ausgestattet. Vor jedem Gerüst ist eine Temperaturmeßstelle 10 angeordnet, mit der die Walzguttemperatur über die Breite und/oder punktuell gemessen wird. Hinter dem letzten Gerüst ist eine Meßstation 11 installiert, die sowohl das Temperatur- und Dickenprofil als auch Breite, Planheit und Oberflachengüte erfaßt.

Das Walzgut 1 tritt ins erste Gerüst ein und verläßt die Straße aus dem letzten Gerüst 3. Die Walztemperatur in den Stichen kann im
austenitischen, gemischt austenitisch-ferritischen und/oder ferritischen Bereich liegen.

Neben der Geschwindigkeitsregelung können für einen gegebenen Stichplan mit definierten Abnahmen mittels der Walzenbeeinflussungssysteme 5, 7 sowie der Walzgutbeeinflussungssysteme 9 die jeweils geforderten Walzguttemperaturen eingestellt werden, die die geforderten mechanischen Eigenschaften zum Ziel haben Gleichzeitig kann auch mit den Systemen 5, 7 neben den mechanischen Einstellsystemen die Walzspaltform beeinflußt werden, was mit dem System 8 als Meßglied erfaßt wird, so daß geeignete Regelungen eingreifen können, die neben der geforderten Absolutdicke das geforderte Dickenprofil und Planheitskriterium zum Ziel haben.

Wesentliches Meßsystem ist das in Fig. 2 dargestellte Regelsystem (OGCC = Optical Gauge & Crown Control). Auf der Oberseite der oberen Stützwalze 22 und/oder auf der Unterseite der unteren Stützwalze sind über der Ballenlänge mehrere Sensoren 24 angeordnet, die die tatsächliche Profilform segmentweise messen. Diese Sensoren sind auf einem Träger montiert. Dadurch, daß dieser Träger auf Gleitschuhen auf der Walze schleift, ist der Abstand zur Walze konstant. Somit konnen Sensoren, die eine hohe Auflösung und einen geringen Meßbereich haben, eingesetzt werden; z.B. Sensoren, die nach dem Induktionsprinzip den Abstand zu Walze messen. Gleichzeitig ist auf diesen Gleitschuhen eine definierte Meßkante 23 angebracht, die der optischen Positionsmessung dient. D.h. mittels der optischen Positionsmessung (Meßkante 23) wird die absolute Position der Stützwalzen erfaßt und relativ dazu mit den Sensoren (24) die Oberkante bzw. Unterkante der Stützwalzen über die Ballenlänge.

Diese Meßergebnisse werden über ein Modell, das neben den Einflüssen der Biegeund Walzenstellsysteme die Durchbiegungen der Walzen 21, 22, die Abplattungen zwischen den Walzen 21, 22, die Abplattung zwischen Arbeitswalze 21 und Walzgut 25 sowie den Verschleiß und die thermische Balligkeit der Walzen 21, 22 berücksichtigt, in ein die Walzspalt- und die Walzgutgeometrie beschreibende Form übertragen. D.h. die mit den Sensoren ermittelten Meßwerte geben ein Abbild des im Walzspalt befindlichen Walzgutes. Rechnergesteuert wird in eine die Walzspalt- und die Walzgutgeometrie beeinflussende geeignete Regelungen eingegriffen, die neben der geforderten Absolutdicke das geforderte Dickenprofil und die Planheitskriterien herbeiführt.

## Patentansprüche

1. Verfahren zur Erzeugung definierter Produkteigenschaften beim Walzen von Stahlqualitäten im austenitischen, gemischt austenitisch-ferritischen und ferritischen Bereich unter Anwendung eines Messverfahrens zur Ermittlung des Walzspaltes eines Walzenpaares durch Erfassen der absoluten Position der Arbeits- oder Stützwalzen auf der dem Walzspalt abgewandten Seite mittels einer optischen Positionsmessung,
**dadurch gekennzeichnet,**
**dass** relativ zur gemessenen absoluten Position der Walzen mittels längs der Walze nebeneinander angeordneter Sensoren die Oberkante der oberen bzw. Unterkante der unteren Walze jeweils über die Ballenlänge segmentweise erfaßt wird, dass die Meßergebnisse über ein Modell, das neben den Einflüssen der Biege- und Walzenstellsysteme, die Durchbiegungen der Walzen, die Abplattungen zwischen den Walzen, die Abplattung zwischen Arbeitswalze und Walzgut sowie den Verschleiß und die thermische Balligkeit der Walzen berücksichtigt, in eine die Walzspalt- und die Walzgutgeometrie beeinflussende geeignete Regelung eingreifen, die neben der geforderten Absolutdicke das geforderte Dickenprofil und die Planheitskriterien herbeiführt.

2. Verfahren nach Anspruch 1,
**dadurch gekennzeichnet,**
**dass** zur geeigneten Regelung der Walzspalt- und die Walzgutgeometrie die Walzenform der Arbeitswalzen ein- und auslaufseitig, über die Breite und in der Intensität steuerbar, mittels eines Kühl- und/oder Heizmediums berührungsfrei oder kontaktbehaftet beeinflußt werden kann.

3. Verfahren nach Anspruch 1 und 2,
**dadurch gekennzeichnet,**
**dass** einlaufseitig unter- bzw. oberhalb der an den Arbeitswalzen angreifenden Abstreifer über die Breite steuerbar ein Schmiermittel auf die Walze bzw. in den Walzspalt gespritzt wird.

4. Verfahren nach Anspruch 2,
**dadurch gekennzeichnet,**
**dass** die berührungsfreie oder kontaktbehaftete Beeinflussung der Walzguttemperatur vor und hinter der Walzstraße und zwischen den Gerüsten erfolgt.

5. Verfahren nach Anspruch 1 bis 4,
**dadurch gekennzeichnet,**
**dass** es bei mindestens einem Gerüst angewandt wird.

6. Verfahren nach Anspruch 1 bis 5,
**dadurch gekennzeichnet,**
**dass** vor jedem Gerüst die Walzguttemperatur über die Breite und/oder punktuell gemessen wird.

7. Verfahren nach Anspruch1 bis 6,
**dadurch gekennzeichnet,**
**dass** hinter dem letzten Gerüst sowohl das Temperatur- und Dickenprofil als auch Breite, Planheit und Oberflächengüte erfaßt werden.

8. Verfahren nach Anspruch1 bis 7,
**dadurch gekennzeichnet,**
**dass** als Eingangsmaterial beim Walzprozess Giessband verwendet wird.

## Claims

1. Method of producing specific product characteristics in the rolling of steel qualities in the austinitic, mixed austenitic and ferritic, and ferritic ranges, using a measuring process to determine the roll gap of a pair of rollers by recording, by means of an optical position measuring process, the absolute position of the working or support rollers on the side facing away from the roll gap,
**characterised in that**,
in relation to the measured absolute position of the rollers, the top edge of the top roller and the bottom edge of the bottom roller are each measured, by means of sensors positioned side by side along the roller, in segments over the barrel length; that the measuring results are incorporated - by means of a model which takes into account, in addition to the effects of the bending and rolling adjustment systems, the deflections of the rollers, the flattened areas between the rollers, the flattening between the working roller and the stock, and the wear and thermal roll crown of the rollers - into an appropriate control system which acts on the roll gap and the rolled stock geometry and which produces, in addition to the required absolute thickness, the required gauge profile and the flatness criteria.

2. Method as in Claim 1,
**characterised in that**,
in order to provide appropriate control of the roll gap and rolled stock geometry, the roller geometry of the working rollers can be acted upon, in a controllable manner, at the entry and exit sides, over the width and in intensity, by means of a cooling and/or heating medium, with or without contact.

3. Method as in Claim 1 and 2,
**characterised in that**
a lubricant is sprayed in a controllable manner on to the roller or into the roll gap, across the entire width, on the entry side below/above the strippers acting on the working rollers.

4. Method as in Claim 2,
**characterised in that**
the action, with or without contact, on the temperature of the rolled stock takes place before and after the rolling line and between the rolling stands.

5. Method as in Claims 1 to 4,
**characterised in that**
it is applied on at least one stand.

6. Method as in Claims 1 to 5,
**characterised in that**
the temperature of the rolled stock is measured, across the width or at specific points, before each stand.

7. Method as in Claims 1 to 6,
**characterised in that**,
after the final stand, both the temperature and the gauge profile, and the width, flatness and surface quality, are recorded.

8. Method as in Claims 1 to 7
**characterised in that**
the input material used for the rolling process is cast strip.

## Revendications

1. Procédé pour obtenir des caractéristiques de produits définies lors du laminage d'acier de qualité austénitique, mixte austénitique-ferritique et ferritique, par la mise en oeuvre d'un procédé de mesure pour déterminer l'espace entre un couple de cylindres par détection de la position absolue des cylindres de travail ou des cylindres d'appui du côté opposé à l'espace entre cylindres au moyen d'une mesure optique de position,
**caractérisé en ce que** le bord supérieur du cylindre supérieur, respectivement le bord inférieur du cylindre inférieur, est détecté par segments sur la longueur du corps de cylindre par rapport à la position absolue mesurée des cylindres au moyen de capteurs disposés les uns à côté des autres le long du cylindre, et **en ce que** les résultats de mesure interviennent dans une régulation appropriée influant sur la géométrie de l'espace entre cylindres et du produit laminé par l'intermédiaire d'un modèle qui prend en considération, outre les influences des systèmes de flexion et de réglage des cylindres, la flexion des cylindres, les aplatissements entre les cylindres, l'aplatissement entre cylindre de travail et produit laminé, ainsi que l'usure et le bombement thermique des cylindres.

2. Procédé selon la revendication 1,
**caractérisé en ce que**, pour régler convenablement la géométrie de l'espace entre cylindres et du produit laminé, on peut influer sur la forme des cylindres de travail côté entrée et côté sortie, de manière contrôlable sur la largeur et en intensité, au moyen d'un fluide de refroidissement et/ou de chauffage, sans contact ou avec contact.

3. Procédé selon les revendications 1 et 2,
**caractérisé en ce que**, du côté entrée, un lubrifiant est injecté sur le cylindre, respectivement dans l'espace entre cylindres, au-dessous ou au-dessus des racleurs agissant sur les cylindres de travail, de manière contrôlable sur la largeur.

4. Procédé selon la revendication 2,
**caractérisé en ce que** l'influence, sans contact ou avec contact, de la température du produit laminé a lieu en amont et en aval du train de laminage et entre les cages.

5. Procédé selon les revendications 1 à 4,
**caractérisé en ce qu'**il est utilisé dans le cas d'au moins une cage.

6. Procédé selon les revendications 1 à 5,
**caractérisé en ce que** la température du produit laminé est mesurée sur la largeur et/ou ponctuellement en amont de chaque cage.

7. Procédé selon les revendications 1 à 6,
**caractérisé en ce que** le profil de température et d'épaisseur, ainsi que la largeur, la planéité et la qualité de surface sont détectés en aval de la dernière cage.

8. Procédé selon les revendications 1 à 7,
**caractérisé en ce qu'**on utilise une bande de coulée comme produit de départ pour le processus de laminage.
